# EUROPÄISCHE PATENTSCHRIFT

(11) **EP 0 607 116 B1**
(45) Veröffentlichungstag und Bekanntmachung des Hinweises auf die Patenterteilung: **14.05.1997**
(21) Anmeldenummer: 94890004.8
(22) Anmeldetag: 12.01.1994
(51) Int. Cl.: F24F 1/00, F24F 7/10

(54) **Endstück für Raumklimaanlagen**
End-piece for room air conditioners
Pièce de bout pour climatiseurs pour locaux

(30) Priorität: 13.01.1993 AT 42/93
(43) Veröffentlichungstag der Anmeldung: 20.07.1994
(73) Patentinhaber: HIROSS INTERNATIONAL CORPORATION B.V., NL-1071 DJ Amsterdam (NL)
(72) Erfinder: Catalano, Cosimo, I-35128 Padua (IT)
(74) Vertreter: Gibler, Ferdinand, Dipl.Ing. Dr. techn.

(56) Entgegenhaltungen:
- EP-A- 0 207 718
- EP-A- 0 427 583
- FR-A- 2 656 071
- NL-C- 36 563
- US-A- 4 531 454

## Beschreibung

Die Erfindung betrifft ein Endstück für Raumklimaanlagen, welches eine Kastenstruktur aufweist, die unterhalb eines als Doppelboden ausgeführten und durch Stützträger auf den Untergrund gestützten Fußbodens angeordnet ist.

Bekannte Einrichtungen dieser Art werden üblicherweise, besonders dann, wenn der Fußboden als Doppelboden ausgeführt ist, unterhalb des Fußbodenniveaus eingebaut. Die Funktion dieser Endstücke besteht einerseits darin, aus dem Hohlraum unterhalb des Fußbodens von einer zentralen Klimaanlage aufbereitete Frischluft zu entnehmen und sie in einen zu klimatisierenden Raum einzubringen, sowie andererseits darin die Luft des zu klimatisierenden Raumes, eventuell unter Beheizung derselben, umzuwälzen. Dabei kann jeweils die Regelung der Raumparameter, wie z.B. Temperatur oder Luftfeuchtigkeit, durchgeführt werden.

Bekannte Endstücke dieser Art umfassen eine unterhalb eines als Doppelboden ausgeführten Fußbodens angeordnete Kastenstruktur, die in eine Luftansaugkammer und eine Gebläsekammer unterteilt ist. Die Luftansaugkammer ist auf einer Seite über ein erstes Bodengitter mit dem zu klimatisierenden Raum und auf der anderen Seite mit dem unterhalb des Fußbodens befindlichen Hohlraum verbunden, in dem sich die Eingänge der Ventilatoren befinden. Die Gebläsekammer wiederum ist auf einer Seite über ein zweites Bodengitter mit dem zu klimatisierenden Raum verbunden, während sie mit ihrer anderen Seite an die Ausgänge der Ventilatoren angeschlossen ist. Die Ansaugkammer ist weiters mit einer Öffnung versehen, durch die klimatisierte Luft aus der zentralen Klimaanlage über den Fußbodenhohlraum angesaugt werden kann, wobei mit Hilfe einer Regelklappe, die Luftströme aus dem ersten Bodengitter und aus der Hohlraumöffnung in beliebig einstellbarem Mischverhältnis zu einem Gesamtluftstrom, der in die Eingänge der Ventilatoren geführt wird, vereint werden (siehe die EP-A-0 207 718).

Endstücke dieser Art weisen mehrere Nachteile auf, wobei ein wesentlicher Nachteil darin besteht, daß wenigstens zwei Bodengitter benötigt werden, eines zum Ansaugen der Luft für die Ansaugkammer und eines für das Ausblasen der Luft über die Gebläsekammer.

Ein weiterer Nachteil besteht darin, daß diese Endstücke für eine optimale Funktion Ventilatoren benötigen, welche sehr hohen Platzbedarf aufweisen und allein dadurch eine getrennte Anordnung der beiden Bodengitter erfordern. Die von diesen Gittern eingenommene Fläche ist so groß, daß dadurch der Einbau von Endstücken dieser Art aus Platzgründen nicht überall erfolgen kann. Desweiteren stören die durch die Gitter entstehenden, benachbarten Bereiche die Einheitlichkeit des Fußboden und sind daher auch aus ästhetischen Gründen nachteilig.

Folglich besteht eine der Aufgaben darin, ein kleineres als gegenwärtige und kompakt dimensioniertes Endstück zu schaffen. Eine weitere wichtige Aufgabe stellt die Schaffung eines Endstückes dar, welches nur ein einziges Bodengitter benötigt. Schließlich ist es auch Aufgabe, ein Endstück zu schaffen, welches mit gewöhnlichem Werkzeug und bisher üblicher Installationstechnik realisierbar ist.

Dies wird bei einem Endstück der eingangs erwähnten Art erfindungsgemäß dadurch erreicht, daß die Kastenstruktur ein erstes Gehäuse umfaßt, welches mit dem zu klimatisierenden Raum über Mittel zum Luftdurchtritt, wie z.B. ein Bodengitter, in Verbindung steht und welches in wenigstens eine Ansaugkammer und wenigstens eine Gebläsekammer unterteilt ist, wobei die Kammern über zugehörige Öffnungen mit dem Inneren eines zweiten Gehäuses in Verbindung stehen, welches zweite Gehäuse mit wenigstens einer Öffnung zum Lufteintritt, z.B. aus einem Fußbodenhohlraum, versehen ist und in welchem zweiten Gehäuse Mittel zur Steuerung des bzw. der Ansaugluftströme und Mittel zur Luftzirkulation vorgesehen sind. In einem derart ausgeführten Endstück sind Ansaugkammer(n) und Gebläsekammer(n) in einem Gehäuse vereint. Dadurch können die Abmaße des Endstückes verringert werden, wodurch die Verluste beim Lufttransport gering gehalten werden können. Folglich können damit Ventilatoren kleinerer Bauart eingesetzt werden. Zusätzlich ergibt sich aus der kompakten Bauweise auch eine Verringerung der Wärmeverluste, durch die kleinere Oberfläche der Anordnung. Darüberhinaus kann das Endstück als fertige Einheit eingebaut werden und muß nicht aus mehreren Einzelstücken zusammengefügt werden.

Gemäß einer weiteren vorteilhaften Ausbildung der Erfindung kann vorgesehen sein, daß Ansaug- und Gebläsekammer ein gemeinsames Mittel zum Luftdurchtritt, wie z.B. ein einstückiges Bodengitter, zugeordnet ist. Ein derartiges einstückiges Bodengitter für beide Kammern senkt die Einbaukosten gegenüber bekannten Endstücken dieser Art, da nur eine Fußbodenausnehmung geschaffen werden muß.

In Weiterbildung der Erfindung kann vorgesehen sein, daß die Mittel zur Steuerung des bzw. der Ansaugluftströme aus einer Klappe gebildet sind, welche so angeordnet ist, daß sie bei Öffnen des bzw. der Ansaugluftströme aus dem zu klimatisierenden Raum den Lufteintritt z.B. aus einem Fußbodenhohlraum regelbar verschließt, insbesonders absperrt, und umgekehrt. Dies ermöglicht es, die Öffnung in die Ansaugkammer zu verschließen und so nur klimatisierte Luft über die Hohlraumöffnung des zweiten Gehäuses mit Hilfe der Ventilatoren anzusaugen und über die Gebläsekammer in den Raum zu befördern. Wird andererseits die Hohlraumöffnung mittels der Klappe geschlossen, kann Luft nur über die Ansaugkammer aus dem Raum zu den Ventilatoren gesaugt und von diesen durch die Gebläsekammer hindurch wieder in den Raum zurückgeführt werden. Letztere Betriebsart entspricht dem Umwälzen der Raumluft. Durch das regelbare, d.h. teilweise Verschließen könnte aber auch eine Mischung der Luft erfolgen.

Nach einem weiteren Merkmal der Erfindung kann vorgesehen sein, daß Mittel zur Regelung von Raumparametern, wie z.B. Temperatur, Luftfeuchtigkeit usw., vorgesehen sind. Die in der zentralen Klimaanlage bereits vorkonditionierte Luft kann durch eine derartige Regelung noch weiter in ihrem Zustand verändert werden. Dies auch deshalb, da aufgrund langer Luftstromwege durch den Fußbodenhohlraum sich die Temperatur oder ein anderer Raumparameter verändern könnte. Weiters kann eine individuelle Regelung der Parameter für unterschiedliche Anforderungen erwünscht sein.

In weiterer Ausbildung der Erfindung kann vorgesehen sein, daß Ansaugkammer(n) und Gebläsekammer(n) unmittelbar aneinander anschließend angeordnet sind, insbesonders die Ansaugkammer bzw. -kammern die Gebläsekammer(n) zwischen sich aufnimmt bzw. aufnehmen. Eine derart von einer oder mehrerer Ansaugkammern umgebene Gebläsekammer bzw. - kammern erzeugt einen gerichteten Luftstrom in den zu klimatisierenden Raum, wobei die Luft bei Beheizung im Endstück aufgrund ihrer niederen Dichte im Raum aufsteigt, während die im bezug auf die Gebläsekammer außen angebrachten Ansaugkammern die nach dem Durchströmen des Raumes kühlere Luft ansaugen.

Eine weitere bevorzugte Ausführungsform der Erfindung ist, daß das erste Gehäuse nach oben gegen die Mittel zum Luftdurchtritt, wie z.B. das Bodengitter offen ausgebildet ist. Ein derart nach oben offenes erstes Gehäuse bewirkt einen gerichteten Luftstrom aus der Gebläsekammer nach oben, wodurch zuerst eine Bewegung der klimatisierten Luft auf dem kürzesten Weg in den oberen Teil des zu klimatisierenden Raumes hinein erreicht wird. Danach kann dieses Luftvolumen über den ganzen Raum verteilt auf die sich im unteren Teil des Raumes befindlichen Personen niedersenken. Bei nachfolgendem Absinken auf Bodenniveau ist die Luft durch Atmungsvorgänge verbraucht, d.h. ihr Sauerstoffgehalt ist niedriger als zuvor, und, so sie vorher beheizt war, abgekühlt. Am Boden wird diese verbrauchte Luft nun über das Bodengitter und die Ansaugkammer(n) der Klimaanlage wieder zugeführt. Somit ergibt sich eine günstige Zirkulation der Luft, wobei sich der Gebläse- und der Ansaugstrom nur sehr wenig beeinflussen.

Ein weiteres Merkmal der Erindung besteht darin, daß das erste Gehäuse in der Form eines nach oben gegen die Mittel zum Luftdurchtritt, wie z.B. das Bodengitter, offenen Parallelepipeds ausgebildet ist, welches durch vertikale Wände in zwei äußere Ansaugkammern und eine dazwischen angeordnete Gebläsekammer unterteilt ist. Durch diese Anordnung umgeben die Ansaugkammern die Gebläsekammer in einer strömungstechnisch günstigen Weise. Weiters finden die Kammern unter einem rechteckigen Bodengitter Platz, sodaß Raumluft durch dasselbe Gitter in die Ansaugkammern eintreten und klimatisierte Luft austreten kann. Durch diese Ausbildung ist die Erfindung aber keineswegs eingeschränkt. Die Gebläsekammer kann beispielsweise zylinderförmig und die Ansaugkammer in der Form eines die Gebläsekammer umgebenden Hohlzylinders ausgebildet sein, bzw. können mehrere Ansaugkammern durch Teile eines solchen Hohlzylinders gebildet sein. In diesem Fall könnte die Ab- und Zuluft durch ein kreisförmiges Bodengitter hindurchtreten.

In weiterer Ausbildung der Erfindung kann vorgesehen sein, daß die Gebläsekammer Mündungsöffnungen für die Mittel zur Luftzirkulation aufweist. An derartigen Mündungsöffnungen können die Ventilatoren druckdicht befestigt werden, sodaß kein Druckausgleich zwischen Ansaug- und Gebläseseite erfolgen kann.

Nach einem weiteren Merkmal der Erfindung kann vorgesehen sein, daß die Mittel zur Luftzirkulation aus zwei Ventilatoren gebildet sind, welche gemeinsam von einem einzigen elektrischen Motor angetrieben sind, wobei der Motor mit dem ersten Gehäuse fest verbunden ist. Die Aufteilung des Luftstroms auf zwei Ventilatoren bringt strömungstechniche Vorteile mit sich, da die Wirbelbildung und damit Reibungsverluste vermindert werden.

Gemäß einer weiteren vorteilhaften Ausbildung der Erfindung kann vorgesehen sein, daß die Ansaugkammern Öffnungen aufweisen, die im Boden des ersten Gehäuses angebracht sind. Über solche Öffnungen kann der Luftstrom aus dem zu klimatisierenden Raum angesaugt werden, um über die Klappe und die Ventilatoren in die Gebläsekammer zu gelangen und von dort wieder in den Raum.

Eine weitere bevorzugte Ausführungsform besteht darin, daß die Klappe um eine horizontale Achse zwischen einer ersten und zweiten Stellung drehbar ist, wobei in der ersten Stellung die Öffnungen der Ansaugkammern geschlossen sind und in der zweiten Stellung der Durchtritt der aus dem Fußbodenhohlraum stammenden Luft zu den Ventilatoren gesperrt ist, wobei in dieser Stellung die Klappe auf dem Boden des zweiten Gehäuses aufliegt. Die zwischen diesen beiden Endstellen kontinuierlich verstellbare Klappe kann in verschiedene Positionen gebracht werden und steht dabei so in bezug auf die Öffnungen, daß sich der klimatisierte Luftstrom aus den Ansaugkammern im selben Maße vergrößert als sich der Luftstrom von der Klimaanlage verkleinert.

In weiterer Ausbildung der Erfindung kann vorgesehen sein, daß das zweite Gehäuse eine wannenförmige Struktur aufweist und mit einer im Bereich der Klappe angeordneten Ansaugöffnung versehen ist, die mit dem Fußbodenhohlraum in Verbindung steht. Durch eine derartige Hohlraumöffnung kann klimatisierte Frischluft angesaugt werden, wobei die Stärke dieses Luftstroms von der Stellung der Klappe beeinflusst wird.

Schließlich besteht eine weitere Ausführungsform der Erfindung der Erfindung darin, daß die Klappe an einen Motorwickler angekoppelt ist. Durch einen Motorwickler kann die Klappe in eine bestimmte Stellung bewegt werden, sodaß je nach Stellung der Klappe ein bestimmtes Mischverhältnis von Frisch- und Umwälzluft vorliegt.

Im folgenden wird die Erfindung anhand der Zeichnungen beispielsweise erläutert. Es zeigt:
die Fig.1 eine schematische Ansicht des Längsschnitts eines erfindungsgemäßen Endstücks für die Raumklimatisierung; Fig.2 einen Schnitt längs Linie AA' durch das Endstück gemäß Fig. 1; Fig.3 eine perspektivische Ansicht des ersten Gehäuses mit den Ansaug- und Gebläsekammern gemäß Fig.1.

In Fig. 1 ist eine bevorzugte Ausführungsform der Erfindung dargestellt. Ein Endstück 10 einer Raumklimaanlage ist unterhalb eines als Doppelboden ausgeführten Fußbodens 11 durch übliche Stützträger 12 auf den Untergrund gestützt angeordnet.

Das Endstück 10 umfaßt eine Kastenstruktur, bestehend aus einem ersten Gehäuse 13 und einem wannenförmigen, zweiten Gehäuse 36. Über ein Bodengitter 19 gelangt Luft in die Ansaugkammern 16 und 17 und klimatisierte oder umgewälzte Luft wird aus der Gebläsekammer 18 geblasen.

Wie aus Fig. 2 zu ersehen ist, werden zwei Ventilatoren 22, 23 gemeinsam von einem einzigen Motor 24 angetrieben, welcher zwischen diesen liegend an einem Träger 25 befestigt ist, der seinerseits zweckmäßig beispielsweise mittels Schrauben außen am Gehäuse 13 befestigt ist.

Die Ansaugkammern 16 und 17 weisen nach unten in das zweite Gehäuse 36 weisende Öffnungen Öffnungen 26 und 27 auf.

An dem den Öffnungen 20 und 21 (Fig.3) gegenüberliegenden Teil der entsprechenden Wand des ersten Gehäuses 13 ist ein Element 28 aus gefalztem Blech mit c-förmigem Querschnitt befestigt, in dessen Innerem die elektrischen Komponenten und die Regelkomponenten 29 zur Regelung der Raumparameter, wie z.B. Temperatur und Luftfeuchtigkeit untergebracht sind. Unterhalb des Elements 28 ist beispielsweise mittels Schrauben eine Stütze 30 aus gefalztem Blech für einen Motorwickler 31 zur Ansteuerung einer Klappe 32 zum Schließen der Öffnungen 26 und 27, befestigt.

Die Klappe 32 dient auch der Steuerung der Ansaugluftströme und ist um eine horizontale Achse drehbar angeordnet, sodaß sie durch den Motorwickler 31 in einem Winkel zwischen einer oberen und einer unteren (strichliert) Stellung gebracht werden kann.

An einem Ausleger 33 , der mit der Drehachse der Klappe 32 verbunden ist und normal zu ihr steht, ist das eine Ende eines Bandes 34 befestigt ist, welches an seinem anderen Ende an einer Wickel-Riemenscheibe 35 befestigt ist, die auf der Achse des Motorwicklers 31 verkeilt ist. Der in nur einem einzigen Drehsinn laufende Motorwickler 31 wickelt das Band 34 auf die Riemenscheibe 35, um die Klappe 32 in die Höhe zu schwenken. Bei Aberregen des Motors sinkt die Klappe 32 durch das Eigengewicht, während die Rolle 34 sich abwickelt.

Erstes Gehäuse 13, Ventilatoren 22 und 23 , Element 28, Motorwickler 31 und Klappe 32 sind in dem zweiten, wannenförmigen Gehäuse 36 enthalten, in dessen Wand in der Umgebung des Motorwickler 31 eine Öffnung 37 zum Lufteintritt aus dem hohlen Unterboden angeordnet ist. Die Unterseite des zweiten Körpers 36 definiert einen Anschlag für die untere Stellung der Klappe 32.

Im Umwälzmodus durchläuft die in den Kammern 16 und 17 angesaugte Luft über die Ventilatoren 22 und 23 in die Kammer 18, um in den Raum rückgeführt zu werden, wobei ein Beheizen mittels einem in der Gebläsekammer 18 angeordneten, gerippten elektrischen Widerstands 38 möglich ist (Fig.3).

Fig.3 zeigt das erste Gehäuse 13 in der Form eines Parallelepipeds aus gefalztem Metallblech, welches nach oben hin geöffnet ist und durch zwei Wände, 14 bzw. 15, in zwei äußere Ansaugkammern 16 und 17 und in eine zentrale Gebläsekammer 18 geteilt ist. Die Kammern 16, 17 und 18 stehen mit dem zu klimatisierenden Raum mittels eines einzigen Bodengitters 19, welches nur in Fig. 1 dargestellt ist, in Verbindung.

Die Trennwände 14 und 15 verlaufen auseinandergehend gegen eine Wand des Gehäuses 13 in welcher zwei Öffnungen, 20 und 21 als Gebläsemündungen der zwei Ventilatoren 22 und 23, welche in Fig.2 abgebildet sind, angeordnet sind. Im Umwälzmodus durchläuft die in den Kammern 16 und 17 angesaugte Luft über die Ventilatoren 22 und 23 in die Kammer 18, um in den Raum rückgeführt zu werden, wobei ein Beheizen mittels einem in der Gebläsekammer 18 angeordneten, gerippten elektrischen Widerstands 38 möglich ist.

## Patentansprüche

1. Endstück (10) für Raumklimaanlagen, welches eine Kastenstruktur aufweist, die unterhalb eines als Doppelboden ausgeführten und durch Stützträger (12) auf den Untergrund gestützten Fußbodens (11) angeordnet ist, **dadurch gekennzeichnet**, daß die Kastenstruktur ein erstes Gehäuse (13) umfaßt, welches mit dem zu klimatisierenden Raum über Mittel (19) zum Luftdurchtritt, wie z.B. ein Bodengitter, in Verbindung steht und welches in wenigstens eine Ansaugkammer (16,17) und wenigstens eine Gebläsekammer (18) unterteilt ist, wobei die Kammern über zugehörige Öffnungen (20,21,26,27) mit dem Inneren eines zweiten Gehäuses (36) in Verbindung stehen, welches zweite Gehäuse mit wenigstens einer Öffnung (37) zum Lufteintritt, z.B. aus einem Fußbodenhohlraum, versehen ist und in welchem zweiten Gehäuse Mittel (32) zur Steuerung des bzw. der Ansaugluftströme und Mittel (22,23) zur Luftzirkulation vorgesehen sind.

2. Endstück nach Anspruch 1 , **dadurch gekennzeichnet,** daß Ansaug- und Gebläsekammer ein gemeinsames Mittel zum Luftdurchtritt, wie z.B. ein einstückiges Bodengitter, zugeordnet ist.

3. Endstück nach einem oder mehreren der vorhergehenden Ansprüche, **dadurch gekennzeichnet,** daß die Mittel zur Steuerung des bzw. der Ansaugluftströme aus einer Klappe gebildet sind, welche so angeordnet ist, daß sie bei Öffnen des bzw. der Ansaugluftströme aus dem zu klimatisierenden Raum den Lufteintrittstrom z.B. aus einem Fußbodenhohlraum regelbar verschließt, insbesonders absperrt und umgekehrt.

4. Endstück nach einem oder mehreren der vorhergehenden Ansprüche, **dadurch gekennzeichnet,** daß Mittel zur Regelung von Raumparametern, wie z.B. Temperatur, Luftfeuchtigkeit usw., vorgesehen sind.

5. Endstück nach einem oder mehreren der vorhergehenden Ansprüche, **dadurch gekennzeichet,** daß Ansaugkammer(n) und Gebläsekammer(n) unmittelbar aneinander anschließend angeordnet sind, insbesonders die Ansaugkammer bzw. -kammern die Gebläsekammer(n) zwischen sich aufnimmt bzw. aufnehmen.

6. Endstück nach einem oder mehreren der vorhergehenden Ansprüche, **dadurch gekennzeichet,** daß das erste Gehäuse nach oben gegen die Mittel zum Luftdurchtritt, wie z.B. das Bodengitter offen ausgebildet ist.

7. Endstück nach einem oder mehreren der vorhergehenden Ansprüche, **dadurch gekennzeichet,** daß das erste Gehäuse in der Form eines nach oben gegen die Mittel zum Luftdurchtritt, wie z.B. das Bodengitter, offenen Parallelepipeds ausgebildet ist, welches durch vertikale Wände in zwei äußere Ansaugkammern und eine dazwischen angeordnete Gebläsekammer unterteilt ist.

8. Endstück nach einem oder mehreren der vorhergehenden Ansprüche, **dadurch gekennzeichnet,** daß die Gebläsekammer Mündungsöffnungen für die Mittel zur Luftzirkulation aufweist.

9. Endstück nach einem oder mehreren der vorhergehenden Ansprüche, **dadurch gekennzeichnet,** daß die Mittel zur Luftzirkulation aus zwei Ventilatoren gebildet sind, welche gemeinsam von einem einzigen elektrischen Motor angetrieben sind, wobei der Motor mit dem ersten Gehäuse fest verbunden ist.

10. Endstück nach einem oder mehreren der vorhergehenden Ansprüche, **dadurch gekennzeichnet,** daß die Ansaugkammern Öffnungen aufweisen, die im Boden des ersten Gehäuses angebracht sind.

11. Endstück nach einem oder mehreren der vorhergehenden Ansprüche, **dadurch gekennzeichnet,** daß die Klappe um eine horizontale Achse zwischen einer ersten und zweiten Stellung drehbar ist, wobei in der ersten Stellung die Öffnungen der Ansaugkammern geschlossen sind und in der zweiten Stellung der Durchtritt der aus dem Fußbodenhohlraum stammenden Luft zu den Ventilatoren gesperrt ist, wobei in dieser Stellung die Klappe auf dem Boden des zweiten Gehäuses aufliegt.

12. Endstück nach einem oder mehreren der vorhergehenden Ansprüche, **dadurch gekennzeichnet,** daß das zweite Gehäuse eine wannenförmige Struktur aufweist und mit einer im Bereich der Klappe angeordneten Ansaugöffnung versehen ist, die mit dem Fußbodenhohlraum in Verbindung steht.

13. Endstück nach einem oder mehreren der Ansprüche 3 bis 12, **dadurch gekennzeichnet,** daß die Klappe an einen Motorwickler (31) angekoppelt ist.

## Claims

1. End piece (10) for room air-conditioning installations, which has a box structure which is arranged below a floor which is designed as a false floor (11) and supported on the subfloor by support bearings (12), characterized in that the box structure comprises a first housing (13) which is connected to the room to be air-conditioned via means (19) for air passage, such as e.g. a floor grating, and is subdivided into at least one suction chamber (16, 17) and at least one blower chamber (18), the chambers being connected via associated openings (20, 21, 26, 27) to the interior of a second housing (36), which second housing is provided with at least one opening (37) for air inlet, e.g. from a floor cavity, and in which second housing means (32) for controlling the suction air flow(s) and means (22, 23) for air circulation are provided.

2. End piece according to Claim 1, characterized in that a common means for air passage, such as e.g. a one-piece floor grating, is assigned to the suction chamber and blower chamber.

3. End piece according to one or more of the preceding claims, characterized in that the means for controlling the suction air flow(s) are formed from a flap which is arranged in such a manner that, on opening of the suction air flow(s) from the room to be air-conditioned, it adjustably closes, in particular shuts off, the air inlet flow e.g. from a floor cavity, and vice versa.

4. End piece according to one or more of the preceding claims, characterized in that means for adjusting room parameters, such as e.g. temperature, air humidity etc., are provided.

5. End piece according to one or more of the preceding claims, characterized in that suction chamber(s) and blower chamber(s) are arranged directly adjacent to one another, in particular the suction chamber or chambers receives or receive the blower chamber(s) between them.

6. End piece according to one or more of the preceding claims, characterized in that the first housing is designed to be open upwardly towards the means for air passage, such as e.g. the floor grating.

7. End piece according to one or more of the preceding claims, characterized in that the first housing is designed in the form of a parallelepiped which is open upwardly towards the means for air passage, such as e.g. the floor grating, and is subdivided by vertical walls into two outer suction chambers and a blower chamber arranged therebetween.

8. End piece according to one or more of the preceding claims, characterized in that the blower chamber has mouth openings for the means for air circulation.

9. End piece according to one or more of the preceding claims, characterized in that the means for air circulation are formed from two fans which are driven together by a single electric motor, the motor being connected rigidly to the first housing.

10. End piece according to one or more of the preceding claims, characterized in that the suction chambers have openings which are arranged in the bottom of the first housing.

11. End piece according to one or more of the preceding claims, characterized in that the flap is rotatable about a horizontal axis between a first and second position, the openings of the suction chambers being closed in the first position and the passage of the air originating from the floor cavity to the fans is shut in the second position, the flap resting on the bottom of the second housing in this position.

12. End piece according to one or more of the preceding claims, characterized in that the second housing has a tank-shaped structure and is provided with a suction opening which is arranged in the region of the flap and is connected to the floor cavity.

13. End piece according to one or more of Claims 3 to 12, characterized in that the flap is coupled to a motor winder (31).

## Revendications

1. Pièce d'extrémité (10) pour installations de climatisation de locaux, qui présente une structure en caisson qui est placée sous un plancher (11) du type double plancher et supporté par le sol par l'intermédiaire de supports (12), caractérisée par le fait que la structure en caisson comprend une première boîte (13) qui communique avec le local à climatiser par des moyens (19) de passage d'air, par exemple une grille de sol, et est divisée en au moins une chambre d'aspiration (16, 17) et au moins une chambre à ventilateurs (18), ces chambres communiquant par des ouvertures afférentes (20, 21, 26, 27) avec l'intérieur d'une deuxième boîte (36) qui est pourvue d'au moins un orifice (37) d'entrée d'air, par exemple depuis une cavité de plancher, et dans laquelle sont prévus des moyens (32) de commande du courant ou des courants d'air aspiré et des moyens (22, 23) de circulation d'air.

2. Pièce d'extrémité selon la revendication 1, caractérisée par le fait qu'aux chambres d'aspiration et à ventilateurs est adjoint un moyen commun de passage d'air, par exemple une grille de sol d'une seule pièce.

3. Pièce d'extrémité selon une ou plusieurs des revendications précédentes, caractérisée par le fait que les moyens de commande du courant ou des courants d'air aspiré sont formés d'un volet qui est placé de façon que, en cas d'ouverture du courant ou des courants d'air aspiré venant du local à climatiser, il ferme de manière réglable, en particulier complètement, le courant d'entrée d'air, venant par exemple d'une cavité de plancher, et inversement.

4. Pièce d'extrémité selon une ou plusieurs des revendications précédentes, caractérisée par le fait qu'il est prévu des moyens de régulation de paramètres ambiants, par exemple de la température, de l'humidité de l'air, etc.

5. Pièce d'extrémité selon une ou plusieurs des revendications précédentes, caractérisée par le fait que la ou les chambres d'aspiration et la ou les chambres à ventilateurs sont immédiatement contiguës, en particulier, la ou les chambres d'aspiration reçoit ou reçoivent entre elle(s) la ou les chambres à ventilateurs.

6. Pièce d'extrémité selon une ou plusieurs des revendications précédentes, caractérisée par le fait que la première boîte est ouverte en haut vers les moyens de passage d'air, par exemple la grille de sol.

7. Pièce d'extrémité selon une ou plusieurs des revendications précédentes, caractérisée par le fait que la première boîte a la forme d'un parallélépipède ouvert en haut vers les moyens de passage d'air, par exemple la grille de sol, et divisé par des parois verticales en deux chambres d'aspiration extérieures et une chambre à ventilateurs placée entre celles-ci.

8. Pièce d'extrémité selon une ou plusieurs des revendications précédentes, caractérisée par le fait que la chambre à ventilateurs présente des orifices pour les moyens de circulation d'air.

9. Pièce d'extrémité selon une ou plusieurs des revendications précédentes, caractérisée par le fait que les moyens de circulation d'air sont formés de deux ventilateurs qui sont entraînés en commun par un moteur électrique unique qui est fixé à la première boîte.

10. Pièce d'extrémité selon une ou plusieurs des revendications précédentes, caractérisée par le fait que les chambres d'aspiration présentent des ouvertures qui sont faites dans le fond de la première boîte.

11. Pièce d'extrémité selon une ou plusieurs des revendications précédentes, caractérisée par le fait que le volet peut tourner autour d'un axe horizontal entre des première et deuxième positions, les ouvertures des chambres d'aspiration étant fermées dans la première position, et, le passage vers le ventilateurs de l'air venant de la cavité de plancher étant fermé dans la deuxième position, et, dans cette position, le volet repose sur le fond de la deuxième boîte.

12. Pièce d'extrémité selon une ou plusieurs des revendications précédentes, caractérisée par le fait que la deuxième boîte présente une structure en forme de baquet et est pourvue d'un orifice d'aspiration placé dans la zone du volet qui communique avec la cavité de plancher.

13. Pièce d'extrémité selon une ou plusieurs des revendications 3 à 12, caractérisée par le fait que le volet est accouplé à un enrouleur à moteur (31).
